# EUROPÄISCHE PATENTSCHRIFT

(11) **EP 1 061 429 B1**
(45) Veröffentlichungstag und Bekanntmachung des Hinweises auf die Patenterteilung: **05.07.2006**
(21) Anmeldenummer: 00111452.9
(22) Anmeldetag: 27.05.2000
(51) Int. Cl.: G05G 1/08

(54) **Versenkbarer Drehknopf**
Retractable rotary knob
Bouton tournant escamotable

(30) Priorität: 19.06.1999 DE 19928229
(43) Veröffentlichungstag der Anmeldung: 20.12.2000
(73) Patentinhaber: SIEMENS AKTIENGESELLSCHAFT, 80333 München (DE)
(72) Erfinder: Rarbach, Rainer, 61130 Nidderau-Eichen (DE)

(56) Entgegenhaltungen:
- EP-A- 0 173 820
- EP-A- 0 586 825
- DE-A- 3 028 379

## Beschreibung

Die Erfindung betrifft einen in einem Bediengerät versenkbaren Drehknopf mit einem Lagerelement und einem zum Lagerelement axial verschiebbaren Betätigungselement, wobei das Lagerelement und das Betätigungselement über ein Federelement zur Ausübung einer axialen Kraft auf das Betätigungselement miteinander verbunden sind und das Lagerelement eine Führungsbahn mit zwei im wesentlichen axial hintereinander angeordneten Endpositionen für ein Rastelement aufweist, die eine Betätigungsstellung und eine zu der Betätigungsstellung axial versetzte Ruhestellung des Betätigungselements festlegen.

Ein derartiger versenkbarer Drehknopf ist beipielsweise aus dem nächstliegenden Stand der Technik, der DE 34 27 378 A1 oder der DE 42 30 160 A1 bekannt.

Versenkbare Drehknöpfe werden zum Einstellen von Schalt- oder Regeleinrichtungen verwendet, die hinter einer Schalterblende angeordnet sind. Solche versenkbaren Drehknöpfe werden insbesondere in Haushaltsgeräten, wie beispielsweise Herden oder Waschmaschinen eingesetzt. In der normalen Betätigungsstellung ragt das Betätigungselement des Drehknopfes über eine Oberfläche des Bediengerätes hinaus, so daß durch Drehen des Betätigungselementes die gewünschten Einstellungen vorgenommen werden können. Durch Ausüben eines axialen Drucks auf das Betätigungselement wird dieses gegen die Kraft eines Federelementes in das Bediengerät geschoben. Ein Rastelement durchläuft hierbei eine Führungsbahn und rastet in einer Endposition ein, die die Ruhestellung des Betätigungselements festlegt. In der Ruhestellung schließt das Betätigungselement im wesentlichen mit der Oberfläche des Bediengerätes ab. Um eine mechanische Abnutzung des Rastelementes an der Führungsbahn zu vermeiden, wird in der DE 34 27 378 A1 vorgeschlagen, daß Rastelement beweglich zu haltern und mittels eines weiteren Federelementes in die Führungsbahn zu drücken.

Beim Zusammenbau der bekannten versenkbaren Drehknöpfe müssen das Lagerelement, das Betätigungselement, das Federelement und das federnd gelagerte Rastelement zusammengefügt werden. Insbesondere bei dem Rastelement handelt es sich um ein kleines Teil, so daß die Handhabung bei der Montage erschwert wird. Aufgabe der Erfindung ist es daher, einen versenkbaren Drehknopf anzugeben, der einen vereinfachten Aufbau aufweist und insbesondere einfach aus den Einzelteilen zusammengesetzt werden kann.

Die Aufgabe wird bei einem gattungsgemäßen Drehknopf dadurch gelöst, daß das Rastelement in das Federelement integriert ist. Durch diese erfindungsgemäße Ausgestaltung eines versenkbaren Drehknopfes entfällt somit das separate Einsetzen des Rastelementes. Das Rastelement und das Federelement sind als ein Teil ausgeführt, wodurch die Montage vereinfacht wird. Das Federelement ist insbesondere als Spiralfeder ausgebildet. In einer bevorzugten Ausführungsform ist das mit dem Betätigungselement verbundene Ende der Spiralfeder zur Realisierung des Rastelements in axialer Richtung in das Innere der Spiralfeder und anschließend etwa rechtwinklig zur Achse des Federelements hin abgebogen. Zur einfachen Verbindung des Federelementes mit dem Betätigungselement ist vorgesehen, daß das Betätigungselement eine Führungsnut aufweist, in die das als Rastelement wirkende Ende der Spiralfeder auf einfache Weise eingeführt werden kann.

Neben der bekannten Anwendung in Haushaltsgeräten kann der erfindungsgemäße Drehknopf insbesondere auch in Kraftfahrzeugbediengeräten eingesetzt werden. Hierzu ist der Drehknopf beispielsweise mit einem Drehregler verbunden. Bevorzugte Anwendungsgebiete im Kraftfahrzeug sind Bedienelemente eines Kraftfahrzeugklimagerätes und hierbei insbesondere ein Bedienelement zur Temperaturregelung. Da ein solches Bedienelement nicht ständig benötigt wird, bietet sich hier die Ausgestaltung als versenkbarer Drehknopf besonders an. In der Ruhestellung ist der versenkbare Drehknopf dann gegen Beschädigung geschützt. Gleichzeitig erfüllt der Bedienknopf dann auch ästhetische Bedürfnisse. Ein weiteres Anwendungsgebiet im Kraftfahrzeug ist die Verwendung des Drehknopfes als Bedienelement eines Audiogerätes, insbesondere eines Radiogerätes.

Die Erfindung wird nachfolgend anhand eines Ausführungsbeispiels und der Zeichnungen näher erläutert. Es zeigen:
- Figur 1: den erfindungsgemäßen Drehknopf
- Figur 2: zwei Ansichten eines Bediengerätes mit versenkbaren Drehknöpfen.

In Figur 1 ist ein erfindungsgemäßer versenkbarer Drehknopf dargestellt. Der Drehknopf besteht aus einem Lagerelement 1 und einem Betätigungselement 2, die über eine Spiralfeder 3 miteinander verbunden sind. Das Lagerelement 1 weist ein quaderförmiges Innenteil 4 mit einer Führungsbahn 5 auf, die in bekannter Weise teilweise herzförmig ausgebildet ist. Das Betätigungselement 2 weist ein Innenteil 6 auf, das als Hohlquader ausgebildet ist und auf der dem Lagerelement 1 zugewandten Seite offen ist. Die Innenabmessungen des Innenteils 6 sind an die Außenabmessungen des Innenteils 4 des Lagerelementes 1 angepaßt, so daß das Betätigungselement 2 in dem Lagerelement 1 geführt wird. Die Spiralfeder 3 ist so ausgebildet, daß das mit dem Betätigungselement 2 verbundene Ende der Spiralfeder 3 zur Realisierung eines Rastelementes 7 in axialer Richtung in das Innere der Spiralfeder 3 und anschließend etwa rechtwinklig zur Achse der Spiralfeder hin abgebogen ist.

Um eine sichere Befestigung der Spiralfeder 3 mit dem Betätigungselement 2 zu erzielen, weist das Betätigungselement 2 im Bereich des Innenteils 6 eine Führungsnut 8 auf, die zunächst in axialer Richtung und dann rechtwinklig hierzu ausgestaltet ist. Das Rastelement 7 kann auf einfache Weise in die Führungsnut 8 eingeführt werden und verbleibt in dem senkrecht zur axialen Richtung angeordneten Bereich. Somit ist eine sichere Verbindung zwischen der Spiralfeder 3 und dem Betätigungselement 2 realisiert. Das Rastelement 7 kann nun in die Führungsbahn 5 des Lagerelementes 1 eingeführt werden.

Durch axialen Druck auf das Betätigungselement 2 wird die Spiralfeder 3 zusammengedrückt und das Rastelement 7 durch die Führungsbahn 5 in eine Rastposition 8 verbracht. Diese Endposition kennzeichnet die Ruhestellung des Betätigungselementes. Durch erneuten kurzzeitigen axialen Druck auf das Betätigungselement 2 verläßt das Rastelement die Ruhestellung 8 und wird durch die Federkraft der Spiralfeder 3 und die Führungsbahn 5 in die Endstellung 9 überführt. Die Endstellung 9 entspricht der Betätigungsstellung des Betätigungselementes 2. Im eingebauten Zustand ragt das Betätigungselement 2 in dieser Position über die Oberfläche eines Bediengerätes hinaus und kann somit betätigt werden.

Das Lagerelement 1 weist eine nicht runde Aufnahme 10 für die ebenfalls nicht runde Achse 11 eines Regelelementes 12 auf. In der Betätigungsstellung des Betätigungselementes 2 kann daher durch Drehen des Betätigungselementes 2 über das Lagerelement 1 die Achse 4 des Drehreglers 12 gedreht werden, so daß die gewünschten Einstellungen vorgenommen werden.

In Figur 2 ist eine Front- und eine Seitenansicht eines Bediengerätes für ein Kraftfahrzeugklimagerät dargestellt. Das Bediengerät 13 weist Bedienelemente 14 bis 18 auf, die als Druckschalter ausgebildet sind. Über die Bedienelemente 14 bis 18 können verschiedene Betriebszustände der Klimaanlage eingestellt werden. Beispielsweise kann über das Bedienelement 14 auf Umluftbetrieb geschaltet und über das Bedienelement 15 ein besonders wirtschaftlicher Betriebszustand gewählt werden. Über das Bedienelement 16 kann ein automatischer Betriebszustand eingestellt oder über das Bedienelement 17 durch mehrmaliges Drücken einer von weiteren verschiedenen Betriebszuständen ausgewählt werden.

Ferner weist das Bediengerät ein Display 19 auf, über dessen Anzeige der Fahrer über die gewählten Betriebszustände informiert wird. Weiterhin sind zwei versenkbare Drehknöpfe 20, 21 vorhanden, über die die Innenraumtemperatur beziehungsweise die Leistung eines Gebläsemotors gewählt werden kann. Bei den Drehknöpfen 20, 21 handelt es sich um die erfindungsgemäßen versenkbaren Drehknöpfe. In der ebenfalls in der Figur 2 dargestellten Seitenansicht des Bediengerätes sind die zwei möglichen Stellungen des Bedienelementes 20 dargestellt. In der Ruhestellung ist das Bedienelement 20 im wesentlichen in das Bediengerät 13 versenkt. In der gestrichelt dargestellten Betätigungsstellung 20 a ragt das Bedienelement dagegen aus der Oberfläche des Bediengerätes 13 heraus, so daß die gewünschten Einstellungen vorgenommen werden können.

## Patentansprüche

1. Versenkbarer Drehknopf, insbesondere in einem Bediengerät mit einem Lagerelement (1) und einem zum Lagerelement (1) axial verschiebbaren Betätigungselement (2), wobei das Lagerelement (1) und das Betätigungselement (2) über ein Federelement (3) zur Ausübung einer axialen Kraft auf das Betätigungselement (2) miteinander verbunden sind und das Lagerelement (1) eine Führungsbahn (5) mit zwei im wesentlichen axial hintereinander angeordneten Endpositionen für ein Rastelement (7) aufweist, die eine Betätigungsstellung und eine zu der Betätigungsstellung axial versetzte Ruhestellung des Betätigungselements (2) festlegen, **dadurch gekennzeichnet, daß** das Rastelement (7) in das Federelement (3) integriert ist.

2. Versenkbarer Drehknopf nach Anspruch 1, **dadurch gekennzeichnet, daß** das Federelement eine Spiralfeder (3) ist.

3. Versenkbarer Drehknopf nach Anspruch 2, **dadurch gekennzeichnet, daß** das mit dem Betätigungselement verbundene Ende der Spiralfeder (3) zur Realisierung des Rastelements (7) in axialer Richtung in das Innere der Spiralfeder (3) und anschließend etwa rechtwinklig zur Achse der Spiralfeder (3) hin abgebogen ist.

4. Versenkbarer Drehknopf nach Anspruch 1, **dadurch gekennzeichnet, daß** das Betätigungselement (2) eine Führungsnut (8) für das Rastelement (7) aufweist.

5. Versenkbarer Drehknopf nach einem der vorhergehenden Ansprüche, **dadurch gekennzeichnet, daß** der Drehknopf Bestandteil eines Drehreglers eines Kraftfahrzeugbedienteils ist.

6. Versenkbarer Drehknopf nach Anspruch 5, **dadurch gekennzeichnet, daß** der Drehknopf ein Bedienelement eines Kraftfahrzeugklimagerätes ist.

7. Versenkbarer Drehknopf nach Anspruch 6, **dadurch gekennzeichnet, daß** es sich um ein Bedienelement zur Klimaregelung handelt.

8. Versenkbarer Drehknopf nach Anspruch 5, **dadurch gekennzeichnet, daß** es sich bei dem Drehknopf um ein Bedienelement eines Audiogeräts handelt.

## Claims

1. Retractable rotary knob, in particular in a control unit, having a bearing element (1) and an actuating element (2) which can be displaced axially with respect to the bearing element (1), the bearing element (1) and the actuating element (2) being connected to each other via a spring element (3) for exerting an axial force on the actuating element (2), and the bearing element (1) having a guideway (5) with two end positions for a latching element (7), which end positions are essentially arranged axially one behind the other and determine an actuating position and a rest position, offset axially with respect to the actuating position, of the actuating element (2), **characterized in that** the latching element (7) is integrated in the spring element (3).

2. Retractable rotary knob according to Claim 1, **characterized in that** the spring element is a coiled spring (3).

3. Retractable rotary knob according to Claim 2, **characterized in that that** end of the coiled spring (3) which is connected to the actuating element is bent over in the axial direction into the interior of the coiled spring (3) and subsequently is bent over approximately at right angles with respect to the axis of the coiled spring (3), in order to realize the latching element (7).

4. Retractable rotary knob according to Claim 1, **characterized in that** the actuating element (2) has a guide groove (8) for the latching element (7).

5. Retractable rotary knob according to one of the preceding claims, **characterized in that** the rotary knob is part of a rotary regulator of a motor-vehicle control part.

6. Retractable rotary knob according to Claim 5, **characterized in that** the rotary knob is a control element of a motor-vehicle air-conditioning unit.

7. Retractable rotary knob according to Claim 6, **characterized in that** it is a control element for a climate control.

8. Retractable rotary knob according to Claim 5, **characterized in that** the rotary knob is a control element of audio equipment.

## Revendications

1. Bouton rotatif escamotable, notamment dans un organe de commande, comportant un élément d'appui (1) et un élément de manoeuvre (2) qui se déplace dans le sens axial par rapport à l'élément d'appui (1), l'élément d'appui (1) et l'élément de manoeuvre (2) étant liés l'un à l'autre par l'intermédiaire d'un élément à ressort (3) pour exercer une force axiale sur l'élément de manoeuvre (2) et l'élément d'appui (1) ayant une piste de guidage (5), avec deux positions finales disposées essentiellement l'une derrière l'autre dans le sens axial, pour un élément d'arrêt (7), les deux positions finales définissant une position de manoeuvre et une position de repos de l'élément de manoeuvre (2) décalée dans le sens axial par rapport à la position de manoeuvre, **caractérisé en ce que** l'élément d'arrêt (7) est intégré dans l'élément à ressort (3).

2. Bouton rotatif escamotable selon la revendication 1 **caractérisé en ce que** l'élément à ressort est un ressort en spirale (3).

3. Bouton rotatif escamotable selon la revendication 2 **caractérisé en ce que** l'extrémité du ressort en spirale (3) reliée à l'élément de manoeuvre est cintrée, pour réaliser l'élément d'arrêt (7), dans le sens axial vers l'intérieur du ressort en spirale (3) et, ensuite, à peu près à angle droit vers l'axe du ressort en spirale(3).

4. Bouton rotatif escamotable selon la revendication 1 **caractérisé en ce que** l'élément de manoeuvre (2) comporte une rainure de guidage (8) pour l'élément d'arrêt (7).

5. Bouton rotatif escamotable selon l'une des revendications précédentes **caractérisé en ce que** le bouton rotatif fait partie d'un régulateur rotatif d'un véhicule automobile.

6. Bouton rotatif escamotable selon la revendication 5 **caractérisé en ce que** le bouton rotatif est un élément de manoeuvre d'un climatiseur de véhicule automobile.

7. Bouton rotatif escamotable selon la revendication 6 **caractérisé par le fait qu'**il s'agit d'un élément de manoeuvre pour le réglage de la climatisation.

8. Bouton rotatif escamotable selon la revendication 5 **caractérisé par le fait que** le bouton rotatif est un élément de manoeuvre d'un appareil audio.
